# EUROPÄISCHE PATENTANMELDUNG

(11) **EP 2 520 886 A1**
(43) Veröffentlichungstag der Anmeldung: **07.11.2012**
(21) Anmeldenummer: 11003707.4
(22) Anmeldetag: 05.05.2011
(51) Int. Cl.: F25J 3/04

(54) **Verfahren und Vorrichtung zur Erzeugung eines gasförmigen Sauerstoff-Druckprodukts durch Tieftemperaturzerlegung von Luft**

(71) Anmelder: Linde AG, 80331 München (DE)
(72) Erfinder: Altmeyer, Horst, 82515 Wolfratshausen (DE); Alekseev, Alexander Dr., 82515 Wolfratshausen (DE)
(74) Vertreter: Imhof, Dietmar

(57) **Zusammenfassung**

Das Verfahren und die Vorrichtung dienen zur Erzeugung eines gasförmigen Sauerstoff-Druckprodukts durch Tieftemperaturzerlegung von Luft in einem Destilliersäulen-System (50, 51). Die gesamte Einsatzluft (1) wird in einem Hauptluftverdichter (3) auf einen ersten Druck (p1) verdichtet. Mindestens ein Teil der verdichteten Einsatzluft (6, 8) wird in einem Hauptwärmetauscher-System (40) in indirektem Wärmeaustausch gegen mindestens einen Rückstrom (64, 71, 79, 81) aus dem Destilliersäulen-System (50, 51) abgekühlt und in das Destilliersäulen-System (50, 51) eingeleitet. Ein erster Luftstrom (9, 10) und ein zweiter Luftstrom (20, 21) werden aus der verdichteten Einsatzluft (6, 8) abgezweigt. Der erste Luftstrom (9) wird unter dem ersten Druck (p1) dem Hauptwärmetauscher-System (40) zugeführt und dort auf eine erste Zwischentemperatur (T1) abgekühlt. Der abgekühlte erste Luftstrom (10) wird arbeitsleistend entspannt (11, 12; 211). Mindestens ein Teil des arbeitsleistend entspannten ersten Luftstroms (13) wird in das Destilliersäulen-System (50, 51) eingeleitet. Der zweite Luftstrom (20) wird unter dem ersten Druck (p1) dem Hauptwärmetauscher-System (11) zugeführt und dort auf eine zweite Zwischentemperatur (T2) abgekühlt und anschließend in einem Nachverdichtungssystem, das mindestens zwei Stufen (22, 24) aufweist, von dem ersten Druck (p1) auf einen zweiten Druck (p2) nachverdichtet, der höher als der erste Druck (p1) ist. Der nachverdichtete zweite Luftstrom (26) wird unter dem zweiten Druck (p2) dem warmen Ende des Hauptwärmetauscher-Systems (40) zugeführt, im Hauptwärmetauscher-System (40) abgekühlt und verflüssigt oder pseudo-verflüssigt und anschließend in das Destilliersäulen-System eingeleitet (28, 29). Ein flüssiger Sauerstoff-Produktstrom (69) wird aus dem Destilliersäulen-System (51) entnommen, in flüssigem Zustand auf einen erhöhten Druck gebracht (70), unter diesem erhöhten Druck im Hauptwärmetauscher-System (40) verdampft oder pseudo-verdampft, auf etwa Umgebungstemperatur angewärmt und schließlich als gasförmiger Sauerstoff-Druckproduktstrom (72) abgezogen. Das Nachverdichtungssystem ist adiabat ausgebildet.

## Beschreibung

Die Erfindung betrifft ein Verfahren gemäß dem Oberbegriff des Patentanspruchs 1.

Verfahren und Vorrichtungen zur Tieftemperaturzerlegung von Luft sind zum Beispiel aus Hausen/Linde, Tieftemperaturtechnik, 2. Auflage 1985, Kapitel 4 (Seiten 281 bis 337) bekannt.

Das Destilliersäulen-System der Erfindung kann als Zwei-Säulen-System (zum Beispiel als klassisches Linde-Doppelsäulensystem), oder auch als Drei- oder Mehr-Säulen-System. Es kann zusätzlich zu den Kolonnen zur Stickstoff-Sauerstoff-Trennung weitere Vorrichtungen zur Gewinnung hochreiner Produkte und/oder anderer Luftkomponenten, insbesondere von Edelgasen aufweisen, beispielsweise eine Argongewinnung und/oder eine Krypton-Xenon-Gewinnung

Bei dem Prozess wird ein flüssig auf Druck gebrachter Sauerstoff-Produktstrom gegen einen Wärmeträger verdampft und schließlich als gasförmiges Druckprodukt gewonnen. Diese Methode wird auch als Innenverdichtung bezeichnet. Sie dient zur Gewinnung von Drucksauerstoff. Für den Fall eines überkritischen Drucks findet kein Phasenübergang im eigentlichen Sinne statt, der Produktstrom wird dann "pseudo-verdampft".

Bei dem Prozess wird ein flüssig auf Druck gebrachter Sauerstoff-Produktstrom gegen einen Wärmeträger verdampft und schließlich als gasförmiges Druckprodukt gewonnen. Diese Methode wird auch als Innenverdichtung bezeichnet. Sie dient zur Gewinnung von Drucksauerstoff. Für den Fall eines überkritischen Drucks findet kein Phasenübergang im eigentlichen Sinne statt, der Produktstrom wird dann "pseudo-verdampft".

Gegen den (pseudo-)verdampfenden Produktstrom wird ein unter hohem Druck stehender Wärmeträger verflüssigt (beziehungsweise pseudo-verflüssigt, wenn er unter überkritischem Druck steht). Der Wärmeträger wird häufig durch einen Teil der Luft gebildet, im vorliegenden Fall von dem "zweiten Teilstrom" der verdichteten Einsatzluft.

Innenverdichtungsverfahren sind zum Beispiel bekannt aus DE 830805, DE 901542 (= US 2712738/US 2784572), DE 952908, DE 1103363 (= US 3083544), DE 1112997 (= US 3214925), DE 1124529, DE 1117616 (= US 3280574), DE 1226616 (= US 3216206), DE 1229561 (= US 3222878), DE 1199293, DE 1187248 (= US 3371496), DE 1235347, DE 1258882 (= US 3426543), DE 1263037 (= US 3401531), DE 1501722 (= US 3416323), DE 1501723 (= US 3500651), DE 253132 (= US 4279631), DE 2646690, EP 93448 B1 (= US 4555256), EP 384483 B1 (= US 5036672), EP 505812 B1 (= US 5263328), EP 716280 B1 (= US 5644934), EP 842385 B1 (= US 5953937), EP 758733 B1 (= US 5845517), EP 895045 B1 (= US 6038885), DE 19803437 A1, EP 949471 B1 (= US 6185960 B1), EP 955509 A1 (= US 6196022 B1), EP 1031804 A1 (= US 6314755), DE 19909744 A1, EP 1067345 A1 (= US 6336345), EP 1074805 A1 (= US 6332337), DE 19954593 A1, EP 1134525 A1 (= US 6477860), DE 10013073 A1, EP 1139046 A1, EP 1146301 A1, EP 1150082 A1, EP 1213552 A1, DE 10115258 A1, EP 1284404 A1 (= US 2003051504 A1), EP 1308680 A1 (= US 6612129 B2), DE 10213212 A1, DE 10213211 A1, EP 1357342 A1 oder DE 10238282 A1 DE 10302389 A1, DE 10334559 A1, DE 10334560 A1, DE 10332863 A1, EP 1544559 A1, EP 1585926 A1, DE 102005029274 A1 EP 1666824 A1,EP 1672301 A1, DE 102005028012 A1, WO 2007033838 A1, WO 2007104449 A1, EP 1845324 A1, DE 102006032731 A1, EP 1892490 A1, DE 102007014643 A1, A1, EP 2015012 A2, EP 2015013 A2, EP 2026024 A1 , WO 2009095188 A2 oder DE 102008016355 A1.

Das "Hauptwärmetauscher-System" dient zur Abkühlung von Einsatzluft in indirektem Wärmeaustausch mit Rückströmen aus dem Destilliersäulen-System. Es kann aus einem oder mehreren parallel und/oder seriell verbundenen Wärmetauscherabschnitten gebildet sein, zum Beispiel aus einem oder mehreren Plattenwärmetauscher-Blöcken.

Der Begriff "Nachverdichtungssystem" wird hier ein System aus mindestens zwei seriell verbundenen Stufen (im Folgenden auch "Verdichterstufen" genannt) aufweist. Der zweite Luftstrom durchströmt also zunächst eine erste Stufe des Nachverdichtungssystems und später die letzte Stufe des Nachverdichtungssystems.

Dazwischen können andere Verfahrensschritte angeordnet sein, die keine wesentliche Änderung der Zusammensetzung des Luftstroms bewirken, insbesondere weitere Stufen des Nachverdichtungssystems (falls vorhanden) und grundsätzlich auch Wärmetauscher zur Abkühlung des zweiten Luftstrom unter einem Zwischendruck. Zwei oder mehr Stufen des Nachverdichtungssystems können grundsätzlich einen gemeinsamen Antrieb aufweisen; alternativ werden alle Stufen des Nachverdichters separat angetrieben.

Innenverdichtungsverfahren mit einem zweistufigem Nachverdichtungssystem sind beispielsweise aus WO 2007104449 A1 bekannt; das Nachverdichtungssystem besteht hier aus zwei warmen Verdichterstufen mit Zwischenkühlung oder aus je einer kalten und warmen Verdichterstufe, wobei die kalte Verdichtungsstufe stromabwärts der warmen angeordnet ist.

Ein Verfahren der eingangs genannten Art ist in Figur 4 von DE 102007042462 A1 offenbart. Auch hier sind zwei warme Nachverdichter-Stufen mit jeweils eigenem Nachkühler seriell verbunden. Zusätzlich wird der nachzuverdichtende Luftstrom am warmen Ende etwas abgekühlt, allerdings lediglich auf eine leicht erniedrigte Temperatur von 240 bis 270 K.

Der Erfindung liegt die Aufgabe zugrunde, ein Verfahren der eingangs genannten Art und eine entsprechende Vorrichtung anzugeben, die wirtschaftlich besonders günstig zu betreiben sind, indem sie eine erhöhte Produktsausbeute, eine höhere Produktreinheit, geringere Betriebskosten und/oder geringere Investitionskosten aufweisen.

Diese Aufgabe wird dadurch gelöst, dass das Nachverdichtungssystem adiabat ausgebildet ist.

Überraschenderweise führt die adiabate Betriebsweise des Nachverdichtungssystems, also der Verzicht auf jegliche Zwischenkühlung zwischen seinen Stufen, nicht nur zu einer apparativen Einsparung, sondern immer noch zu einem insgesamt sehr effizienten Verfahren.

Die zweite Zwischentemperatur, unter der der zweite Luftstrom dem Nachverdichtungssystem zugeführt wird, liegt unterhalb der Temperatur des warmen Endes des Hauptwärmetauscher-Systems, insbesondere um mindestens 10 K. Sie beträgt beispielsweise 230 bis 270 K.

Das Destilliersäulen-System der Erfindung weist vorzugsweise eine Hochdrucksäule und eine Niederdrucksäule auf. Der erste Druck, auf den die Gesamtluft verdichtet wird, ist mindestens 5 bar, vorzugsweise mindestens 10 bar höher als der Betriebsdruck am Kopf der Hochdrucksäule.

Vorzugsweise wird die arbeitsleistende Entspannung des ersten Luftstroms in zwei parallel geschalteten Entspannungsmaschinen durchgeführt, wobei eine beiden Entspannungsmaschinen mit der letzten Stufe des Nachverdichtungssystems und die andere der beiden Entspannungsmaschinen mit einer anderen Stufe des Nachverdichtungssystems direkt mechanisch gekoppelt ist

Parallelschaltung bedeute hier, dass die beiden Entspannungsmaschinen den gleichen Eintrittsdruck aufweisen. Vorzugsweise weisen Sie auch die gleiche Eintrittstemperatur und den gleichen Austrittsdruck auf. Alternativ werden sie mit verschiedenen Eintrittstemperaturen und/oder mit verschiedenen Austrittsdrücken betrieben.

Drücke werden hier als "gleich" bezeichnet, wenn der Druckunterschied zwischen den entsprechenden Stellen nicht größer als die natürlichen Leitungsverluste sind, die durch Druckverluste in Rohrleitungen, Wärmetauschern, Kühlern, Adsorbern etc. sind. Analog dazu befinden sich zwei Ströme auch dann auf "gleicher Temperatur", wenn sich ihre Temperaturen um einen Wert unterscheidet, der einem Temperaturunterschied durch natürliche Schwankungen oder durch übliche Isolationsverluste entlang einer Leitung entspricht.

Die Entspannungsmaschinen werden beispielsweise durch Turbinen mit je einem Turbinenrad gebildet.

Unter einer "direkten mechanischen Kopplung" wird hier eine direkte Verbindung zwischen Entspannungsmaschine und Nachverdichterstufe über eine gemeinsame Welle verstanden, insbesondere nicht über ein Getriebe.

Falls alle Stufen des Nachverdichtungssystems als Kaltverdichter betrieben werden, muss für die Erzeugung von Verfahrenskälte eine der Entspannungsmaschinen an eine warme Bremsvorrichtung gekoppelt sein, also an eine dissipative Bremse (zum Beispiel Ölbremse), an einen Generator oder an einen warmen Verdichter. Dies kann durch Einsatz einer entsprechenden dritten Entspannungsmaschine realisiert werden, die mit keiner der Stufen des Nachverdichtungssystems gekoppelt ist, oder dadurch, dass auf der Welle einer der oben erwähnten Entspannungsmaschinen zusätzlich eine Ölbremse oder ein Generator angeordnet ist.

Günstiger ist es jedoch, wenn der zweite Luftstrom stromabwärts des Nachverdichtungssystems in einem Nachkühler in indirektem Wärmeaustausch mit Kühlwasser abgekühlt wird, bevor er dem warmen Ende des Hauptwärmetauscher-Systems zugeführt wird. Damit kann ein Teil der mechanischen Energie, die in der Entspannungsmaschine erzeugt wird, die mit der letzten Stufe des Nachverdichtungssystems gekoppelt ist, ins Warme abgegeben werden. Auf diese Weise erzeugt die entsprechende Entspannungsmaschine sowohl zum Antrieb der letzten Stufe erforderliche Energie als auch mindestens einen Teil der benötigten Verfahrenskälte. Vorzugsweise produziert sie die gesamte Kälte, die in dem Prozess für den Ausgleich von Isolierungs- und Austauschverlusten sowie gegebenenfalls für die Produktverflüssigung benötigt wird.

In einer ersten Ausführungsvariante der Erfindung weist das Nachverdichtungssystem genau zwei Stufen. In einer zweiten Ausführungsform weist das Nachverdichtungssystem genau drei Stufen oder mehr als drei Stufen auf, wobei die arbeitsleistende Entspannung des ersten Luftstroms in drei parallel geschalteten Entspannungsmaschinen durchgeführt wird, wobei jede der drei Entspannungsmaschinen mit je einer Stufe des Nachverdichtungssystems direkt mechanisch gekoppelt ist. Damit lassen sich noch höhere Enddrücke im zweiten Luftstrom erreichen, weiterhin ohne Einsatz von externer Energie, die über den Antrieb des Hauptluftverdichters hinausginge.

Es ist günstig, wenn ein dritter Luftstrom, der zusätzlich zum ersten und zum zweiten Luftstrom aus der auf den ersten Druck (p1) verdichteten Einsatzluft abgezweigt wird, unter dem ersten Druck (p1) im Hauptwärmetauscher bis zum kalten Ende abgekühlt und anschließend in das Destilliersäulen-System eingeleitet wird. Der erste und der dritte Luftstrom können in gemeinsamen Passagen des Hauptwärmetauscher-Systems bis zu der ersten Zwischentemperatur abgekühlt werden, wobei der erste Luftstrom bei der ersten Zwischentemperatur abgezweigt und aus dem Hauptwärmetauscher-System herausgeführt wird, dritte Luftstrom seine Abkühlung aber bis zum kalten Ende fortsetzt. Alternativ können der erste und der dritte Luftstrom in getrennten Passagen des Hauptwärmetauscher-Systems abgekühlt werden.

Der dritte Luftstrom unterstützt den zweiten Luftstrom bei der (Pseudo-)Verdampfung des Sauerstoff-Produktstroms.

Vorzugsweise wird die gesamte auf den ersten Druck (p1) verdichtete Einsatzluft auf den ersten und den zweiten Luftstrom aufgeteilt, beziehungsweise - falls drei Luftströme eingesetzt werden - auf den ersten, zweiten und dritten Luftstrom. Selbstverständlich kann immer noch ein Teil der in dem Hauptluftverdichter komprimierten Druckluft für andere Zwecke eingesetzt werden. Dieser Luftanteil, beispielsweise lnstrumentenluft, stellt keinen Teil der "Einsatzluft" dar, die in das Destilliersäulen-System eingeführt wird.

Die Erfindung betrifft außerdem eine Vorrichtung zur Tieftemperaturzerlegung von Luft gemäß den Patentansprüchen 7 bis 10.

Die Erfindung sowie weitere Einzelheiten der Erfindung werden im Folgenden anhand von in den Zeichnungen schematisch dargestellten Ausführungsbeispielen näher erläutert. Hierbei zeigen:
- Figur 1: ein erstes Ausführungsbeispiel der Erfindung mit zwei parallel geschalteten Turbinen und einem zweistufigen Nachverdichtungssystem und
- Figur 2: ein zweites Ausführungsbeispiel der Erfindung mit drei parallel geschalteten Turbinen und einem dreistufigen Nachverdichtungssystem.

In dem Verfahren der Figur 1 wird atmosphärische Luft 1 nach Durchströmen eines Filters 2 in einem Hauptluftverdichter 3 auf einen ersten Druck p1 von ca. 18 bar verdichtet. Die verdichtete Einsatzluft 4 wird in einer Kühlvorrichtung 5, die beispielsweise durch einen Direktkontaktkühler oder durch einen oder mehrere indirekte Kühlstufen gebildet wird, abgekühlt und anschließend über Leitung 6 einer Reinigungsvorrichtung 7 zugeführt, die ein Paar umschaltbarer Behälter aufweist, die mit einem Adsorptionsmittel, insbesondere mit einem Molekularsieb gefüllt sind.

Die gereinigte Einsatzluft 8 wird in einen ersten Luftstrom 9, 10 (so genannter Turbinenstrom) und einen zweiten Luftstrom 20 (so genannter Drosselstrom) und einen fakultativen dritten Luftstrom 9, 30 aufgeteilt (zusätzlicher Drosselstrom).

Der erste Luftstrom 9, 10 wird direkt einem Hauptwärmetauscher-System 40 an dessen warmem Ende zugeleitet. Das Hauptwärmetauscher-System 40 wird in dem Beispiel durch einen einzelnen Wärmetauscherblock gebildet und im Folgenden als Hauptwärmetauscher bezeichnet. In dem Hauptwärmetauscher 40 wird der erste Luftstrom auf eine erste Zwischentemperatur T1 abgekühlt und über Leitung 10 unter dieser Zwischentemperatur und dem ersten Druck p1 zwei parallel geschalteten Entspannungsmaschinen 11, 12 zugeführt, die durch je einen Turboexpander gebildet werden. Der arbeitsleistend entspannte erste Luftstrom 14 wird wieder vereinigt und in ein Destilliersäulen-System eingeleitet, das in dem Beispiel eine Hochdrucksäule 50, eine Niederdrucksäule 51, einen Hauptkondensator 52 und einen Unterkühlungs-Gegenströmer 53 aufweist. Die Betriebsdrücke (jeweils am Kopf) betragen 3bis 12 bar in der Hochdrucksäule und 1,2 bis 4,5 bar in der Niederdrucksäule, in einem konkreten Beispiel 1,4 bar beziehungsweise 5,8 bar.

Der zweite Luftstrom 20 wird in dem Hauptwärmetauscher 40 auf eine zweite Zwischentemperatur T1 von 250 K abgekühlt. Der abgekühlte zweite Luftstrom 21 wird unter der zweiten Zwischentemperatur T1 und unter dem ersten Druck p1 der ersten Stufe 22 eines zweistufigen Nachverdichtungssystems (22, 24, 25) zugeführt und zunächst auf einen Zwischendruck nachverdichtet. Über Leitung 23 wird er direkt (das heißt insbesondere ohne Zwischenkühlung) zur zweiten und letzten Stufe 24 des Nachverdichtungssystem geleitet und weiter dort auf einen zweiten Druck p2 von 45 bar verdichtet. Die Eintrittstemperatur der zweiten Stufe 24 liegt etwa auf dem Niveau der Umgebungstemperatur, während die erste Stufe 22 als Kaltverdichter betrieben wird, also mit einer Eintrittstemperatur auf deutlich niedrigerem Niveau. Die Verdichtungswärme der zweiten Stufe 24 wird in einem Nachkühler 25 durch indirekten Wärmeaustausch mit Kühlwasser entfernt. Das hier zweistufige Nachverdichtungssystem wird adiabat betrieben, das heißt es wird keine Kühlung zwischen den beiden Stufen 22, 24 vorgenommen.

Der nachverdichtete zweite Luftstrom 26 wird unter dem zweiten Druck p2 dem warmen Ende des Hauptwärmetauscher-Systems 40 zugeführt, im Hauptwärmetauscher-System 40 abgekühlt und verflüssigt oder pseudo-verflüssigt, auf etwas Hochdrucksäulendruck abgedrosselt (27) und anschließend über die Leitungen 28 und 29 in das Destilliersäulen-System eingeleitet, nämlich in die Hochdrucksäule 50. Die Einspeisestelle liegt einige praktische oder theoretische Böden oberhalb der Zuspeisung des ersten Luftstroms 29. Mindestens ein Teil der zugeführten flüssigen Luft wird über Leitung 35 wieder aus der Hochdrucksäule 50 entnommen und über den Unterkühlungs-Gegenströmer 53, Leitung 36 und Drosselventil 37 der Niederdrucksäule 51 an einer geeigneten ersten Zwischenstelle zugeleitet.

In dem Beispiel ist ein dritter Luftstrom 30 gezeigt, der gemeinsam mit dem ersten über Leitung 9 in den Hauptwärmetauscher 40 eingeführt wird. Nach der Abzweigung des ersten Luftstroms bei der ersten Zwischentemperatur setzt der dritte Luftstrom seine Abkühlung im Hauptwärmetauscher 40 bis zum kalten Ende fort, wird dabei gegebenenfalls verflüssigt beziehungsweise pseudo-verflüssigt und anschließend über ein Drosselventil 31 und die Leitungen 32 und 29 gemeinsam mit dem gedrosselten zweiten Luftstrom 28 in das Destilliersäulen-System eingeleitet.

Die beiden Nachverdichtungsstufen 22 und 24 werden über je eine gemeinsame Welle von den Entspannungsmaschinen 11, 12 angetrieben.

Flüssiger Rohsauerstoff 54 vom Sumpf der Hochdrucksäule 50 wird im Unterkühlungs-Gegenströmer 53 abgekühlt und über Leitung 55 und Drosselventil 56 an einer zweiten Zwischenstelle in die Niederdrucksäule 51 eingeleitet, die unterhalb der ersten Zwischenstelle angeordnet ist. Flüssiger Stickstoff 57 aus dem Hauptkondensator 52 wird zu einem ersten Teil 58 als Rücklauf auf den Kopf der Hochdrucksäule 50 aufgegeben. Der Rest 59 wird zu einem Teil 60, 61 als Flüssigprodukt (LIN) abgegeben und zu einem anderen Teil 62 einer Innenverdichtung zugeführt. Dabei wird der flüssige Stickstoff 62 in einer Stickstoffpumpe 63 auf einen Druck von 7 bis 100 bar gebracht Der flüssige Hochdruck-Stickstoff 64 wird in dem Hauptwärmetauscher-System 40 verdampft und auf etwa Umgebungstemperatur angewärmt. Der vom warmen Ende des Hauptwärmetauscher-Systems 40 abgezogene Stickstoffproduktstrom 65 verlässt die Anlage als gasförmiges innenverdichtetes Hochdruck-Stickstoffprodukt [GAN I (IC)].

Einige praktische oder theoretische Böden unterhalb des Kopfs der Hochdrucksäule 50 wird ein flüssiger Unreinstickstoffstrom 66 abgezogen und nach Abkühlung im Unterkühlungs-Gegenströmer 53 über Leitung 67 als Rücklaufflüssigkeit auf den Kopf der Niederdrucksäule 51 aufgegeben. Über Leitung 68 kann - zum Beispiel beim Anfahren der Anlage, aber auch im stationären Betrieb - zusätzliche Rücklaufflüssigkeit auf die Niederdrucksäule 51 aufgegeben werden, die beispielsweise aus einem Flüssigtank stammt der entweder aus einer äußeren Quelle, mit dem Flüssigstickstoff 61 aus dem Hauptkondensator 52 oder aus beidem gespeist wird.

Flüssiger Sauerstoff 69 wird in einer Sauerstoffpumpe 46 auf einen erhöhten Druck von 6 bis ca. 100 bar gebracht. Ein erster Teil davon bildet den "flüssiger Sauerstoff-Produktstrom" und wird über Leitung 71 dem kalten Ende des Hauptwärmetauschers 40 zugeführt. Der Sauerstoff-Produktstrom wird unter dem erhöhten Druck im Hauptwärmetauscher-System 40 verdampft oder pseudo-verdampft, auf etwa Umgebungstemperatur angewärmt und schließlich als gasförmiger innenverdichteter Sauerstoff-Druckproduktstrom (GOCX IC) 72 abgezogen.

Ein zweiter Teil 73, 76, 77 wird nach Drosselung auf einen Druck von ca. 1,5 bar über einen Abscheider (Phasentrenner) 75 - gegebenenfalls nach Abkühlung im Unterkühlungs-Gegenströmer 53 - als Flüssigprodukt (LOX) abgegeben. Der im Abscheider 75 abgetrennte Dampf 78 wird in die Niederdrucksäule 51 zurückgeleitet.

Vom Kopf der Niederdrucksäule 51 wird Unreinstickstoff als Restgasstrom 79 entnommen und in dem Hauptwärmetauscher-System 40 auf etwa Umgebungstemperatur angewärmt Der vom warmen Ende des Hauptwärmetauscher-Systems 11 abgezogene Restgasstrom 80 (oder nur ein Teil davon) wird in die Atmosphäre abgeblasen beziehungsweise als Regeneriergas in der Reinigungsvorrichtung 7 oder als trockenes Gas in einem Verdunstungskühler zur Abkühlung von Kühlwasser für die Kühlvorrichtung 5 genutzt.

Etwa auf Höhe der Entnahme der Rücklaufflüssigkeit 66, 67 für die Niederdrucksäule wird ein gasförmiger Stickstoffstrom 81 aus der Hochdrucksäule 50 entnommen, im

Hauptwärmetauscher 40 auf etwa Umgebungstemperatur angewärmt. Der warme Stickstoff 82 wird teilweise unter dem Hochdrucksäulendruck als Dichtgas (Sealgas) eingesetzt. Ein anderer Teil 83 wird in einem Stickstoffverdichter 84 mit Nachkühler 85 weiter verdichtet und schließlich als weiteres Druckstickstoffprodukt (GAN2) abgezogen.

Figur 2 unterscheidet sich dadurch von Figur 1, dass das adiabate Nachverdichtungssystem dreistufig (22, 222, 24) ausgebildet ist. Zum Antrieb der drei Stufen wird der erste Luftstrom 10 in drei parallelen Entspannungsmaschinen 11, 211, 12 arbeitsleistend entspannt, die jeweils an einer der Nachverdichtungsstufen 22, 222, 24 gekoppelt sind.

## Patentansprüche

1. Verfahren zur Erzeugung eines gasförmigen Sauerstoff-Druckprodukts durch Tieftemperaturzerlegung von Luft in einem Destilliersäulen-System (50, 51) , bei dem
- die gesamte Einsatzluft (1) in einem Hauptluftverdichter (3) auf einen ersten Druck (p1) verdichtet wird,
- mindestens ein Teil der verdichteten Einsatzluft (6, 8) in einem Hauptwärmetauscher-System (40) in indirektem Wärmeaustausch gegen mindestens einen Rückstrom (64, 71, 79, 81) aus dem Destilliersäulen-System (50, 51) abgekühlt und in das Destilliersäulen-System (50, 51) eingeleitet wird,
- ein erster Luftstrom (9, 10) und ein zweiter Luftstrom (20, 21) aus der verdichteten Einsatzluft (6, 8) abgezweigt werden,
- der erste Luftstrom (9) unter dem ersten Druck (p1) dem Hauptwärmetauscher-System (40) zugeführt und dort auf eine erste Zwischentemperatur (T1) abgekühlt wird,
- der abgekühlte erste Luftstrom (10) arbeitsleistend entspannt (11, 12; 211) wird,
- mindestens ein Teil des arbeitsleistend entspannten ersten Luftstroms (13) in das Destilliersäulen-System (50, 51) eingeleitet wird,
- der zweite Luftstrom (20) unter dem ersten Druck (p1) dem Hauptwärmetauscher-System (11) zugeführt und dort auf eine zweite Zwischentemperatur (T2) abgekühlt wird,
- der zweite Luftstrom (21) anschließend in einem Nachverdichtungssystem, das mindestens zwei Stufen (22, 24) aufweist, von dem ersten Druck (p1) auf einen zweiten Druck (p2) nachverdichtet wird, der höher als der erste Druck (p1) ist,
- der nachverdichtete zweite Luftstrom (26) unter dem zweiten Druck (p2) dem warmen Ende des Hauptwärmetauscher-Systems (40) zugeführt, im Hauptwärmetauscher-System (40) abgekühlt und verflüssigt oder pseudo-verflüssigt und anschließend in das Destilliersäulen-System eingeleitet (28, 29) wird,
- ein flüssiger Sauerstoff-Produktstrom (69) aus dem Destilliersäulen-System (51) entnommen, in flüssigem Zustand auf einen erhöhten Druck gebracht (70), unter diesem erhöhten Druck im Hauptwärmetauscher-System (40) verdampft oder pseudo-verdampft, auf etwa Umgebungstemperatur angewärmt und schließlich als gasförmiger Sauerstoff-Druckproduktstrom (72) abgezogen wird, **dadurch gekennzeichnet, dass**
- das Nachverdichtungssystem adiabat ausgebildet ist.

2. Verfahren nach Anspruch 1, **dadurch gekennzeichnet, dass** die arbeitsleistende Entspannung des ersten Luftstroms in zwei parallel geschalteten Entspannungsmaschinen (11, 12) durchgeführt wird, wobei eine beiden Entspannungsmaschinen (12) mit der letzten Stufe (24) des Nachverdichtungssystems und die andere der beiden Entspannungsmaschinen (11) mit einer anderen Stufe des Nachverdichtungssystems direkt mechanisch gekoppelt ist.

3. Verfahren nach Anspruch 1 oder 2, **dadurch gekennzeichnet, dass** der zweite-Luftstrom (26) stromabwärts des Nachverdichtungssystems in einem Nachkühler (25) in indirektem Wärmeaustausch mit Kühlwasser bzw. mit einem anzuwärmenden Produktstrom abgekühlt wird, bevor er dem warmen Ende des Hauptwärmetauscher-Systems (40) zugeführt wird.

4. Verfahren nach einem der Ansprüche 1 bis 3, **dadurch gekennzeichnet, dass** das Nachverdichtungssystem drei Stufen (22, 222, 24) aufweist und die arbeitsleistende Entspannung des ersten Luftstroms in drei parallel geschalteten Entspannungsmaschinen (11, 211, 12) durchgeführt wird, wobei jede der drei Entspannungsmaschinen mit je einer Stufe des Nachverdichtungssystems direkt mechanisch gekoppelt ist.

5. Verfahren nach einem der Ansprüche 1 bis 4, **dadurch gekennzeichnet, dass** ein dritter Luftstrom (9, 30), der zusätzlich zum ersten und zum zweiten Luftstrom aus der auf den ersten Druck (p1) verdichteten Einsatzluft (6,8) abgezweigt wird, unter dem ersten Druck (p1) in dem Hauptwärmetauscher-System (40) bis zum kalten Ende abgekühlt und anschließend in das Destilliersäulen-System (50, 51) eingeleitet (30, 32, 29) wird.

6. Verfahren nach einem der Ansprüche 1 bis 0, **dadurch gekennzeichnet, dass** die gesamte auf den ersten Druck (p1) verdichtete Einsatzluft (6, 8) auf den ersten und den zweiten Luftstrom (9,10; 20) beziehungsweise auf den ersten, zweiten und dritten Luftstrom (9, 10; 20; 9, 30) aufgeteilt wird.

7. Vorrichtung zur Erzeugung eines gasförmigen Sauerstoff-Druckprodukts durch Tieftemperaturzerlegung von Luft mit
- einem Destilliersäulen-System (50, 51),
- einem Hauptluftverdichter (3) zum Verdichten der gesamten Einsatzluft (1) auf einen ersten Druck (p1),
- Hauptwärmetauscher-System (40) zum Abkühlen mindestens eines Teils der verdichteten Einsatzluft (6, 8) in indirektem Wärmeaustausch gegen mindestens einen Rückstrom (64, 71, 79, 81) aus dem Destilliersäulen-System (50, 51),
- Mitteln zum Einleiten der abgekühlten Einsatzluft in das Destilliersäulen-System (50,51),
- Mitteln zum Abzweigen eines ersten Luftstroms (9, 10) und eines zweiten Luftstroms (20, 21) aus der verdichteten Einsatzluft (6, 8),
- Mitteln zum Zuführen des ersten Luftstroms (9) unter dem ersten Druck (p1) zu dem Hauptwärmetauscher-System (40),
- Mitteln zum Entnehmen des auf eine erste Zwischentemperatur (T1) abgekühlten ersten Luftstroms (10) aus dem Hauptwärmetauscher-System (40),
- Mitteln zum arbeitsleistenden Entspannen (11, 12; 211) des abgekühlten ersten Luftstroms (10),
- Mitteln zum Einleiten mindestens eines Teils des arbeitsleistend entspannten ersten Luftstroms (13) in das Destilliersäulen-System (50, 51),
- Mitteln zum Zuführen des zweiten Luftstroms (20) unter dem ersten Druck (p1) zu dem Hauptwärmetauscher-System (11),
- Mitteln zum Entnehmen des auf eine zweite Zwischentemperatur (T2) abgekühlten zweiten Luftstroms (10) aus dem Hauptwärmetauscher-System (40),
- Mitteln zum Einleiten des abgekühlten zweiten Luftstroms (21) in ein Nachverdichtungssystem, das mindestens zwei Stufen (22, 24) aufweist und für die Nachverdichtung von dem ersten Druck (p1) auf einen zweiten Druck (p2) ausgebildet ist, der höher als der erste Druck (p1) ist,
- Mitteln zum Einleiten des nachverdichteten zweiten Luftstroms (26) unter dem zweiten Druck (p2) in das warme Ende des Hauptwärmetauscher-Systems (40) zum Abkühlen und Verflüssigen oder Pseudo-Verflüssigen,
- Mitteln zum Einleiten (28, 29) des verflüssigten oder pseudo-verflüssigten zweiten Teilstroms in das Destilliersäulen-System,
- Mitteln (70) zur Druckerhöhung eines flüssiger Sauerstoff-Produktstrom (69) aus dem Destilliersäulen-System (51) auf einen erhöhten Druck,
- Mitteln zum Einleiten des Sauerstoff-Produktstroms unter diesem erhöhten Druck in das Hauptwärmetauscher-System (40) zum Verdampfen oder Pseudo-Verdampfen und zum Anwärmen auf etwa Umgebungstemperatur und mit
- Mitteln zum Abziehen des angewärmten Sauerstoff-Produktstroms als gasförmiger Sauerstoff-Druckproduktstrom (72) abgezogen wird,
**dadurch gekennzeichnet, dass**
- das Nachverdichtungssystem adiabat ausgebildet ist.

8. Vorrichtung nach Anspruch 7, **dadurch gekennzeichnet, dass** die Mittel zum arbeitsleistenden Entspannen des ersten Luftstroms durch zwei parallel geschaltete Entspannungsmaschinen (11, 12) gebildet werden, wobei eine beiden Entspannungsmaschinen (12) mit der letzten Stufe (24) des Nachverdichtungssystems und die andere der beiden Entspannungsmaschinen (11) mit einer anderen Stufe des Nachverdichtungssystems direkt mechanisch gekoppelt ist.

9. Vorrichtung nach Anspruch 7 oder 8, **gekennzeichnet durch** einen einem Nachkühler (25) zum Abkühlen des zweiten Luftstrom (26) stromabwärts des Nachverdichtungssystems und stromaufwärts des warmen Endes des Hauptwärmetauscher-Systems (40) in indirektem Wärmeaustausch mit Kühlwasser bzw. mit einem anzuwärmenden Produktstrom.

10. Vorrichtung nach einem der Ansprüche 7 bis 9, **dadurch gekennzeichnet, dass** das Nachverdichtungssystem drei Stufen (22, 222, 24) aufweist und die Mittel zum arbeitsleistenden Entspannen des ersten Luftstroms durch drei parallel geschaltete Entspannungsmaschinen (11, 211, 12) gebildet werden, wobei jede der drei Entspannungsmaschinen mit je einer Stufe des Nachverdichtungssystems direkt mechanisch gekoppelt ist
